# FASCICULE DE BREVET EUROPEEN

(11) **EP 2 658 784 B1**
(45) Date de publication et mention de la délivrance du brevet: **19.08.2015**
(21) Numéro de dépôt: 11815545.6
(22) Date de dépôt: 26.12.2011
(51) Int. Cl.: B65D 1/02, B65D 79/00

(54) **RÉCIPIENT À FOND À ASSISE INTERNE ONDULÉE**
BEHÄLTER MIT EINEM BODEN MIT GEWELLTEM INTERNEM SITZTEIL
CONTAINER HAVING A BOTTOM WITH A CORRUGATED INTERNAL SEAT PORTION

(30) Priorité: 29.12.2010 FR 1005166
(43) Date de publication de la demande: 06.11.2013
(73) Titulaire: Sidel Participations, 76930 Octeville sur Mer (FR)
(72) Inventeur: BOUKOBZA, Michel, F-76930 Octeville sur Mer (FR)
(74) Mandataire: Siloret, Patrick
(86) Numéro de dépôt international: PCT/FR2011/053196
(87) Numéro de publication internationale: WO 2012/089982

(56) Documents cités:
- WO-A1-2010/078341
- US-A1- 2007 231 530
- US-B2- 7 451 886

## Description

L'invention se rapporte à la fabrication des récipients, tels que bouteilles ou pots, obtenus par soufflage ou étirage soufflage à partir de préformes en matière thermoplastique.

L'étirage soufflage conventionnel induit une bi-orientation de la matière (axiale et radiale) qui confère au récipient final une bonne rigidité structurelle. Toutefois, la bi-orientation induit dans la matière des contraintes résiduelles qui, lors d'un remplissage à chaud (notamment avec un liquide ayant une température supérieure à la température de transition vitreuse de la matière), sont libérées en provoquant une déformation du récipient pouvant le rendre impropre à la vente.

Afin de minimiser les déformations du récipient lors de la rétraction du liquide accompagnant son refroidissement consécutif à un remplissage à chaud, il est connu soit de munir le corps du récipient de panneaux déformables qui, lors du refroidissement du liquide, fléchissent sous l'effet de la rétraction, soit de reporter sur le fond la capacité du récipient à se déformer (ou à être déformé de manière forcée).

Le brevet américain US7451886 (AMCOR) et la demande internationale WO 2009/050346 (SIDEL) illustrent tous deux la technique du fond déformable : sous l'effet de la dépression accompagnant la rétraction du liquide, le fond remonte vers l'intérieur du récipient.

La technique du fond déformable présente, par rapport à la technique des panneaux déformables, l'avantage de minimiser les déformations du corps, au bénéfice notamment de l'aspect esthétique du récipient.

Toutefois, lorsque la dépression est trop forte (par exemple lorsque la température de remplissage est élevée), les déformations du fond sont insuffisantes pour compenser la variation de volume du récipient, et il est fréquent que le corps se déforme aussi, de manière non souhaitée (et non contrôlée).

Afin d'accroître la course du fond, il est connu (cf. le document WO 2006/068511, CO2PAC) de concevoir le fond de manière que celui-ci puisse adopter deux positions distantes l'une de l'autre, à savoir une position déployée dans laquelle le fond s'étend en saillie à l'extérieur du récipient, et une position rétractée dans laquelle le fond s'étend vers l'intérieur du récipient. La position déployée est adoptée par le fond avant le remplissage du récipient, tandis que la position rétractée est adoptée après le remplissage, pour accompagner la rétraction du liquide due à son refroidissement.

Mais cette technique suppose le retournement du fond depuis sa position déployée vers sa position rétractée. Pour que ce retournement se produise spontanément, on comprend que la dépression dans le récipient doive être élevée. A défaut, le retournement ne se produit pas, et c'est par conséquent sur le corps que se reportent les déformations.

Afin d'éviter cette situation, le document CO2PAC prévoit de forcer le passage du fond de sa position déployée à sa position rétractée au moyen d'un outil à l'aide duquel il est fait pression sur le fond vers l'intérieur du récipient (cf. les figures 12a à 12d). Cette solution suppose donc qu'un tel outil soit interposé sur la chaîne de fabrication, au détriment de la simplicité et de la cadence de production.

On connaît par ailleurs du document WO 2010/078341 un récipient selon le préambule de la revendication 1, dont le fond comprend une structure annulaire munie de formations séquentielles (appelées dents). Cette structure annulaire est censée former une articulation et distribuer de manière uniforme les contraintes résultant d'un vide de refroidissement. Dans cette conception, la formation des dents (en forme de diamant) pose toutefois des problèmes de soufflabilité du fond, et il est en pratique nécessaire de recourir à des pressions de soufflage élevées pour obtenir la structure présentée.

L'invention vise donc à proposer un récipient dont le fond puisse se déformer facilement (en particulier sans qu'il soit nécessaire de recourir à des outils), et qui présente une bonne soufflabilité.

A cet effet, il est proposé un récipient en matière plastique, comprenant un corps et un fond, le fond présentant une assise externe annulaire définissant un plan de pose principal pour le récipient, et une membrane déformable qui s'étend radialement à l'intérieur de l'assise externe annulaire et qui est agencée pour pouvoir adopter deux configurations :
- une configuration rétractée, dans laquelle la membrane s'étend axialement au-dessus du plan principal de pose ;
- une configuration déployée, dans laquelle la membrane comprend une assise interne annulaire sous forme d'un bourrelet annulaire en saillie vers l'extérieur du récipient, qui s'étend axialement au-dessous du plan de pose principal et définit un plan de pose secondaire,
le fond comprenant en outre une série de réserves en creux dans l'assise interne annulaire, qui forment des discontinuités locales du plan de pose secondaire, l'assise interne comprenant une section externe et une section interne tronconiques, jointives au niveau de l'assise interne, les réserves en creux s'étendant radialement à cheval sur l'assise interne et formant une jonction entre la section externe et la section interne de la membrane au travers de l'assise interne, l'extension L radiale des réserves en creux étant supérieure à la largeur F de l'assise interne.

Ainsi configuré, le fond présente une déformabilité accrue sous l'effet d'une dépression dans le récipient rempli, tout en permettant un transport facile du récipient vide reposant sur l'assise interne, et tout en présentant une bonne soufflabilité.

De préférence, l'assise interne comprend une section interne et une section externe tronconique, jointives au niveau de l'assise interne, et les réserves en creux forment une jonction entre les sections interne et externe au travers de l'assise interne.

Chaque réserve en creux s'étend par exemple sur une extension angulaire J telle que : $\frac{360}{2 ⁢ n} - 10 \leq J \leq \frac{360}{2 ⁢ n}$
où *n* est le nombre de réserves sur le fond, et J l'extension angulaire de chaque réserve exprimée en degrés.

Selon un mode de réalisation, chaque réserve en creux s'étend sur une extension angulaire sensiblement égale à une extension angulaire d'une section d'arc de l'assise interne située entre deux réserves en creux successives.

De préférence, chaque réserve en creux s'étend radialement sur une extension supérieure à une largeur de l'assise interne.

Avantageusement, chaque réserve en creux s'étend radialement sur une extension comprise entre le septième et le tiers du diamètre de l'assise interne.

Chaque réserve en creux présente par exemple une forme en selle de cheval et possède une courbure double.

D'autres objets et avantages de l'invention apparaîtront à la lumière de la description faite ci-après en référence aux dessins annexés dans lesquels :
- la figure 1 est une vue en perspective de dessous d'un récipient conforme à l'invention ;
- la figure 2 est vue à échelle agrandie du fond du récipient de la figure 1 ;
- la figure 3 est une vue en plan de dessous du fond de la figure 2 ;
- la figure 4 est un vue de côté du fond de la figure 3, représenté posé sur une surface plane ;
- la figure 5 est une vue en coupe du fond de la figure 3, suivant le plan de coupe V-V.

Sur les figures est représenté un récipient **1 -** en l'occurrence une bouteille - réalisé par étirage soufflage à partir d'une préforme en matière thermoplastique tel que PET (polyéthylène téréphtalate), préalablement chauffée à une température supérieure à la température de transition vitreuse de la matière.

Ce récipient **1** est de préférence de type HR (acronyme de heat résistant : résistant à la chaleur) ; dans ce cas il peut être fabriqué par étirage soufflage au sein d'un moule dont la paroi est chauffée de sorte à augmenter le taux de cristallinité de la matière par apport calorifique.

Ce récipient **1** comprend, à une extrémité supérieure, un col **2** fileté, muni d'un buvant **3**. Dans le prolongement du col **2**, le récipient **1** comprend dans sa partie supérieure une épaule **4** prolongée par une paroi latérale ou corps **5**, qui présente une forme globalement symétrique de révolution autour d'un axe **X** principal du récipient **1**.

Le récipient **1** comprend en outre un fond **6** qui s'étend à une extrémité inférieure du récipient **1** dans le prolongement du corps **5**.

Le corps **5** est, dans une partie inférieure, sensiblement cylindrique et s'étend vers le bas jusqu'à une extrémité **7** inférieure où il fait jonction avec le fond **6**.

Le fond **6** comprend, dans le prolongement axial de la jonction **7**, une assise **8** externe sous forme d'un bourrelet annulaire, qui définit un plan **9** de pose principal pour le récipient **1**, par lequel celui-ci peut reposer à plat sur une surface plane telle qu'une table.

Le fond **6** comprend en outre une membrane **10** qui s'étend radialement à partir de l'assise externe **8** en direction de l'axe **X** du récipient **1**, jusqu'à une région **11** centrale du fond **6**, comprenant successivement, radialement de l'extérieur vers l'intérieur, une section **12** centrale annulaire sensiblement plane et perpendiculaire à l'axe **X** puis, au centre du fond **6** dans le prolongement de la section **12**, un pion **13** faisant saillie axialement vers l'intérieur du récipient **1**.

La membrane **10** est déformable ; elle est agencée pour pouvoir adopter deux configurations :
- une configuration déployée, représentée en traits pleins sur les figures, dans laquelle la membrane **10** s'étend au moins en partie au-delà (ou au-dessous, lorsque le récipient est orienté col en haut) du plan **9** de pose principal - en d'autres termes en saillie vers l'extérieur du récipient **1**,
- une configuration rétractée, représentée en traits interrompus sur la section de la figure 5, dans laquelle la membrane **10** s'étend axialement en deçà (ou au-dessus, lorsque le récipient est orienté col en haut) du plan **9** de pose principal - en d'autres termes en saillie vers l'intérieur du récipient **1** et forme ainsi une voûte sensiblement tronconique.

Le récipient **1** est formé dans la configuration déployée de la membrane **10**. Dans cette position, la membrane **10** comprend un bourrelet annulaire en saillie vers l'extérieur du récipient, formant une assise **14** interne annulaire, qui s'étend axialement au-delà (ou au-dessous) du plan **9** de pose principal et définit un plan **15** de pose secondaire par lequel le récipient peut reposer à plat sur une surface plane (notamment sur un tapis de transport au sortir du moule). On note **A** le diamètre du plan de pose secondaire (en trait mixte sur la figure 3), **B** la distance, mesurée axialement, entre le plan **9** de pose principal et le plan **15** de pose secondaire (figure 5).

L'assise **8** externe est bordée intérieurement par une marche **16** annulaire qui s'étend axialement sur une faible hauteur, suivie d'un retour **17** annulaire qui, en position déployée de la membrane **10**, s'étend radialement dans un plan sensiblement perpendiculaire à l'axe **X**.

Comme cela est bien visible sur la figure 5, la membrane **10** comprend :
- une section **18** externe tronconique, qui s'étend radialement vers l'intérieur à partir du retour **17**, et axialement vers l'extérieur (c'est-à-dire vers le bas) jusqu'à l'assise interne **14**;
- une section **19** interne également tronconique, qui s'étend radialement vers l'extérieur à partir de la section **12** centrale annulaire, et axialement vers l'extérieur (c'est-à-dire vers le bas) jusqu'à l'assise interne **14**, qui forme ainsi un congé de raccordement entre la section **18** externe et la section **19** interne, à concavité tournée vers le haut.

L'assise **14** interne forme ainsi la partie la plus saillante (c'est-à-dire la plus basse) de la membrane **10**.

Comme cela est bien visible sur les figures, en particulier sur les figures 2 et 3, le fond **6** comprend une série de réserves **20** formées en creux dans l'assise **14** interne.

Les réserves **20** s'étendent radialement à cheval sur l'assise **14** interne, et forment une jonction entre la section **18** externe et la section **19** interne de la membrane **10** au travers de l'assise **14**.

Les réserves **20** en creux ont pour principale fonction de permettre un retournement progressif et en souplesse de la membrane **10** depuis sa configuration déployée (adoptée dès l'issue du formage dans le moule, et conservée pendant l'éventuel transport du récipient **1** puis lors du remplissage de celui-ci), vers sa configuration rétractée (adoptée sous l'effet d'une dépression dans le récipient **1** accompagnant le refroidissement du contenu après bouchage).

Chaque réserve **20** a globalement la forme d'une selle de cheval, et présente par conséquent une courbure double, à savoir :
- vue de côté, une première courbure à concavité orientée vers le bas, de rayon noté **C** (visible au centre sur la figure 4).
- en section radiale, une deuxième courbure à concavité orientée vers le haut, de rayon noté **D** (visible à gauche sur la figure 5),

Les réserves **20** en creux forment ainsi dans l'assise **14** interne des ondulations, qui génèrent des discontinuités locales du plan **15** de pose secondaire. Le plan **15** de pose secondaire est par conséquent formé d'une série discrète de sections **21** d'arcs coplanaires à l'extrémité de l'assise **14** interne, qui s'étendent entre les réserves **20** en creux et dont on note **E** le rayon de courbure (figure 5, à droite), lequel est par conséquent le rayon de courbure de l'assise **14** interne au niveau du plan **15** de pose secondaire. On note par ailleurs **F** la largeur de l'assise interne **14**, c'est-à-dire la largeur (mesurée radialement au niveau des sections **21** d'arcs) de la jonction entre la section **18** externe et la section **19** interne de la membrane **10**, où le rayon de courbure est constant et égal à **E**.

On note **G** la profondeur, mesurée axialement, de chaque réserve **20** en creux (c'est-à-dire la distance, mesurée axialement, du fond de chaque réserve **20** au plan **15** de pose secondaire).

Chaque réserve **20** comprend une zone **22** centrale, dont le contour vu de dessous dans la direction axiale (figure 3) est en forme de losange, et qui présente la double courbure évoquée ci-dessous. La jonction de cette zone **22** centrale avec les sections **21** d'arcs adjacents est réalisée au moyen de congés **23** de raccordement à concavité orientée vers le haut, et dont le rayon de courbure, noté **H**, est comparable au rayon **C** (en valeur absolue). La jonction de la zone **22** centrale avec les sections **18**, **19** externe et interne de la membrane **10** est réalisée au moyen de congés **24** de raccordement à concavité orientée vers le haut, et dont le rayon de courbure, noté **I**, est comparable aux rayons **C** et **D**, bien que légèrement inférieur en valeur absolue.

On note **J** l'extension angulaire de chaque réserve **20** et **K** l'extension angulaire des sections **21** d'arcs, toutes deux mesurées dans le plan **15** de pose secondaire autour de l'axe **X**.

Le nombre n de réserves **20** est de préférence compris entre 3 et 7, et l'extension **J** angulaire (exprimée en degrés) vérifie préférentiellement l'inégalité suivante : $\frac{360}{2 ⁢ n} - 10 \leq J \leq \frac{360}{2 ⁢ n}$

Selon un mode de réalisation illustré sur la figure 3, l'extension **J** angulaire des réserves **20** est comparable à l'extension **K** angulaire des sections **21** d'arc. Les extensions angulaires **J**, **K** sont, de préférence, sensiblement égales. Dans le mode de réalisation illustré, où le fond **6** comprend cinq réserves **20** en creux (*n* = 5) réparties uniformément sur le périmètre de l'assise **14** interne, les extensions angulaires **J** et **K** sont de 35° environ.

On note par ailleurs **L** l'extension radiale des réserves **20** en creux. Cette extension **L** est supérieure à la largeur **F** de l'assise (et même de préférence supérieure ou égale au triple de la largeur **F** de l'assise) ; par ailleurs, l'extension **L** est de préférence comprise entre un septième et un quart du diamètre **A** de l'assise **14** interne. Dans le mode de réalisation illustré sur la figure 3, **L** est environ égale au sixième du diamètre **A**.

On notera que les traits visibles sur les figures sont destinés à mieux suggérer le contour des réserves **20** (et plus précisément des zones **22** centrales et des congés **23**, **24** de raccordement qui les encadrent), mais ne signifient nullement qu'il existe une discontinuité entre ces différentes zones **22**, **23**, **24**. La présence d'arêtes vives aurait pour effet, en introduisant de fortes variations locales de la courbure de la matière au voisinage de l'assise interne, de favoriser l'apparition de fissures lors du retournement de la membrane. Cet écueil est évité grâce aux réserves **20** en creux dont les variations de courbure sont progressives, ce qui améliore en outre la soufflabilité du récipient.

On voit sur la figure 5 que la course de la membrane **10** dans son retournement depuis sa configuration déployée (en trait plein) vers sa configuration rétractée (en traits interrompus), mesurée au niveau de l'assise intérieure, est relativement importante. Plus précisément, cette course, notée **M**, est sensiblement égale au double de la distance **B** entre les deux plans **9**, **15** de pose ou, de préférence, au double de la somme de la distance **B** et de la hauteur, notée **N**, de la marche **16**. Cette course **M** importante est permise par la configuration de la membrane **10**, et plus particulièrement la progressivité de son retournement induit par la forme et les dimensions des réserves **20** en creux.

Cette course importante permet d'éviter au maximum le report sur le corps **5** de déformations accompagnant la diminution du volume interne du récipient **1** due au refroidissement du liquide et de l'air présent dans l'espace de tête (défini entre le liquide et le bouchon fermant le récipient **1**).

Afin de fabriquer le récipient **1** qui vient d'être décrit, on aura de préférence recours à une technique d'étirage soufflage au sein d'un moule comprenant une paroi latérale définissant une ouverture inférieure et d'un fond de moule mobile par rapport à la paroi du moule entre :
- une position basse, adoptée en début de soufflage, dans laquelle le fond de moule est écarté de l'ouverture vers le bas, et
- une position haute, adoptée en fin de soufflage, dans laquelle le fond de moule obture l'ouverture et repousse vers le haut la matière du fond **6** du récipient **1**.

Cette technique, appelée boxage, permet d'une part d'augmenter le taux d'étirage du fond, au bénéfice de sa rigidité mécanique, et d'autre part de faciliter la prise d'empreinte de la membrane **10**, surtout au niveau des réserves en creux **20**.

## Revendications

1. Récipient (1) en matière plastique, comprenant un corps (5) et un fond (6), le fond (6) présentant une assise (8) externe annulaire définissant un plan (9) de pose principal pour le récipient (1), et une membrane (10) déformable qui s'étend radialement à l'intérieur de l'assise (8) externe annulaire et qui est agencée pour pouvoir adopter deux configurations :
- une configuration rétractée, dans laquelle la membrane (10) s'étend axialement au-dessus du plan (9) principal de pose ;
- une configuration déployée, dans laquelle la membrane (10) comprend une assise (14) interne annulaire sous forme d'un bourrelet annulaire en saillie vers l'extérieur du récipient (1), qui s'étend axialement au-dessous du plan (9) de pose principal et définit un plan (15) de pose secondaire, le fond (6) comprenant une série de réserves (20) en creux dans l'assise (14) interne annulaire, qui forment des discontinuités locales du plan (15) de pose secondaire, l'assise (14) interne comprenant une section (18) externe et une section (19) interne tronconiques, jointives au niveau de l'assise (14) interne, les réserves (20) en creux s'étendant radialement à cheval sur l'assise (14) interne et forment une jonction entre la section (18) externe et la section (19) interne de la membrane (10) au travers de l'assise (14) interne, **caractérisé en ce que** l'extension L radiale des réserves (20) en creux est supérieure à la largeur F de l'assise (14) interne.

2. Récipient (**1**) selon la revendication 1, **caractérisé en ce que** chaque réserve (**20**) en creux s'étend sur une extension angulaire **J** telle que : $\frac{360}{2 ⁢ n} - 10 \leq J \leq \frac{360}{2 ⁢ n}$
où *n* est le nombre de réserves sur le fond, et J l'extension angulaire de chaque réserve (**20**) exprimée en degrés.

3. Récipient (**1**) selon l'une des revendications 1 ou 2, **caractérisé en ce que** chaque réserve (**20**) en creux s'étend sur une extension (**J**) angulaire sensiblement égale à une extension (**K**) angulaire d'une section (**21**) d'arc de l'assise (**14**) interne, située entre deux réserves (**20**) en creux successives.

4. Récipient (**1**) selon l'une des revendications 1 à 3, **caractérisé en ce que** chaque réserve (**20**) en creux s'étend radialement sur une extension **(**L) comprise entre le septième et le tiers du diamètre (**A**) de l'assise (**14**) interne.

5. Récipient (**1**) selon l'une des revendications 1 à 4, **caractérisé en ce que** chaque réserve (**20**) en creux présente une forme en selle de cheval et possède une courbure double.

## Patentansprüche

1. Behälter (1) aus Kunststoff, umfassend einen Körper (5) und einen Boden (6), wobei der Boden (6) einen äußeren ringförmigen Sitz (8) aufweist, der eine Hauptpositionierungsebene (9) für den Behälter (1) definiert, und eine deformierbare Membran (10), die sich radial im Innern des äußeren ringförmigen Sitzes (8) erstreckt und angeordnet ist, zwei Konfigurationen einnehmen zu können:
- eine eingezogene Konfiguration, in der sich die Membran (10) axial über der Hauptpositionierungsebene (9) erstreckt,
- eine entfaltete Konfiguration, in der die Membran (10) einen inneren ringförmigen Sitz (14) in der Form eines zum Äußeren des Behälters (1) vorragenden ringförmigen Wulsts umfasst, der sich axial unter der Hauptpositionierungsebene (9) erstreckt und eine Sekundärpositionierungsebene (15) definiert,
wobei der Boden (6) eine Reihe von Hohlmulden (20) in dem inneren ringförmigen Sitz (14) umfasst, die örtliche Unterbrechungen der Sekundärpositionierungsebene (15) bilden,
wobei der innere Sitz (14) eine kegelstumpfförmige äußere Sektion (18) und eine kegelstumpfförmige innere Sektion (19) umfasst, die an dem inneren Sitz (14) aneinanderstoßen, wobei sich die Hohlmulden (20) radial auf dem inneren Sitz (14) aufsitzend erstrecken und einen Übergang zwischen der äußeren Sektion (18) und der inneren Sektion (19) der Membran (10) durch den inneren Sitz (14) bilden, **dadurch gekennzeichnet, dass** die radiale Erstreckung L der Hohlmulden (20) größer als die Breite F des inneren Sitzes (14) ist.

2. Behälter (1) nach Anspruch 1, **dadurch gekennzeichnet, dass** sich jede Hohlmulde (20) über eine Winkelerstreckung J wie $\frac{360}{2 ⁢ n} - 10 \leq J \leq \frac{360}{2 ⁢ n}$
erstreckt, wo n die Anzahl von Mulden am Boden und J die Winkelerstreckung jeder Mulde (20) in Grad ist.

3. Behälter (1) nach Anspruch 1 oder 2, **dadurch gekennzeichnet, dass** sich jede Hohlmulde (20) über eine Winkelerstreckung (J) erstreckt, die im Wesentlichen gleich einer Winkelerstreckung (K) eines Kreisbogenabschnitts (21) des inneren Sitzes (14) ist, der zwischen zwei aufeinanderfolgenden Hohlmulden (20) liegt.

4. Behälter (1) nach einem der Ansprüche 1 bis 3, **dadurch gekennzeichnet, dass** sich jede Hohlmulde (20) radial über eine Erstreckung (L) zwischen einem Siebtel und einem Drittel des Durchmessers (A) des inneren Sitzes (14) erstreckt.

5. Behälter (1) nach einem der Ansprüche 1 bis 4, **dadurch gekennzeichnet, dass** jede Hohlmulde (20) die Form eines Sattels aufweist und eine Doppelkrümmung besitzt.

## Claims

1. Plastic container (1) comprising a body (5) and a bottom (6), the bottom (6) having an annular outer seat (8) defining a principal seating plane (9) for the container (1), and a deformable membrane (10) which extends radially inside the annular outer seat (8) and which is arranged to be able to adopt two configurations:
- a retracted configuration, in which the membrane (10) extends axially above the principal seating plane (9);
- a deployed configuration, in which the membrane (10) comprises an annular inner seat (14) in the form of an annular bead projecting towards the outside of the container (1), which extends axially below the principal seating plane (9) and defines a secondary seating plane (15),
the bottom (6) comprising a series of hollow recesses (20) in the annular inner seat (14), which form local discontinuities of the secondary seating plane (15), the inner seat (14) comprising a frustoconical outer section (18) and a frustoconical inner section (19) which abut at the inner seat (14), the hollow recesses (20) extending radially astride the inner seat (14) and forming a junction between the outer section (18) and the inner section (19) of the membrane (10) through the inner seat (14), **characterized in that** the radial extension L of the hollow recesses (20) is greater than the width F of the inner seat (14).

2. Container (1) according to Claim 1, **characterized in that** each hollow recess (20) extends over an angular extension J such that: $\frac{360}{2 ⁢ n} - 10 \leq J \leq \frac{360}{2 ⁢ n}$
where n is the number of recesses on the bottom, and J is the angular extension of each recess (20) expressed in degrees.

3. Container (1) according to either of Claims 1 and 2, **characterized in that** each hollow recess (20) extends over an angular extension (J) substantially equal to an angular extension (K) of a section (21) of an arc of the inner seat (14), situated between two successive hollow recesses (20).

4. Container (1) according to one of Claims 1 to 3, **characterized in that** each hollow recess (20) extends radially over an extension (L) of between one-seventh and one-third of the diameter (A) of the inner seat (14).

5. Container (1) according to one of Claims 1 to 4, **characterized in that** each hollow recess (20) is in the shape of a horse saddle and has a double curvature.
